# FASCICULE DE BREVET EUROPEEN

(11) **EP 3 463 596 B1**
(45) Date de publication et mention de la délivrance du brevet: **06.07.2022**
(21) Numéro de dépôt: 17729178.8
(22) Date de dépôt: 18.05.2017
(51) Int. Cl.: A63B 31/10

(54) **PLAQUETTE DE NATATION SUR LAQUELLE EST DESTINÉE À ÊTRE FIXÉE LA PARTIE DISTALE D'UN BRAS D'UN UTILISATEUR**
HANDPADDEL ZUM SCHWIMMEN, AN DAS DAS DISTALE ENDE EINES BENUTZERARMS ANGEBRACHT WERDEN SOLL
HAND PADDLE FOR SWIMMING TO WHICH THE DISTAL PORTION OF A USER'S ARM IS INTENDED TO BE ATTACHED

(30) Priorité: 01.06.2016 FR 1654990
(43) Date de publication de la demande: 10.04.2019
(73) Titulaire: Decathlon, 59650 Villeneuve d'Ascq (FR)
(72) Inventeur: BENOIT, Romain, 64700 Hendaye (FR); SAUMUREAU, Damien, 64310 Saint Pee Sur Nivelle (FR); CARRIERE, Oriane, 64700 Hendaye (FR); BARBIER, François, 64700 Hendaye (FR)
(74) Mandataire: Sayettat, Julien Christian
(86) Numéro de dépôt international: PCT/FR2017/051206
(87) Numéro de publication internationale: WO 2017/207887

(56) Documents cités:
- EP-A1- 0 844 901
- EP-B1- 0 844 901
- US-A- 3 258 794
- US-A1- 2016 067 551

## Description

L'invention concerne une plaquette de natation présentant une voilure inférieure de propulsion et une paroi supérieure sur laquelle est destinée à être fixée la partie distale d'un bras d'un utilisateur.

Lors de l'apprentissage de la nage ou lors d'exercices de perfectionnement, il est courant d'utiliser une paire de plaquettes de natation permettant d'augmenter la surface propulsive afin d'améliorer les sensations de glisse sur l'eau et de pouvoir corriger la gestuelle et/ou de réaliser une musculation spécifique des membres supérieurs dans l'eau.

De telles plaquettes se présentent sous plusieurs formes et dimensions selon l'effet souhaité, en s'étendant sous une partie distale du bras de l'utilisateur, notamment uniquement sous au moins une partie de la main et/ou sous l'avant-bras de l'utilisateur, avec une surface de propulsion qui est supérieure à celle de ladite partie distale.

Pour assurer le positionnement des plaquettes lors de la nage, celles-ci sont généralement équipées d'un dispositif agencé pour pouvoir maintenir réversiblement la partie distale du bras contre la paroi supérieure de ladite plaquette.

On connaît par exemple du document US-2016/067551 une plaquette présentant une paroi supérieure équipée d'un dispositif sous forme d'aileron qui s'étend transversalement à partir de ladite paroi en présentant un élément de retenue des doigts de l'utilisateur qui est espacé de la paroi.

On connaît également du document EP-0 844 901 une plaquette palmaire fixée sous la main de l'utilisateur au moyen de liens élastiques interchangeables qui sont agencés pour encercler de manière ajustable respectivement les doigts et l'articulation du poignet de l'utilisateur.

En particulier, chaque lien élastique comprend deux extrémités libres qui sont engagées dans respectivement un orifice traversant la plaquette pour former une portion supérieure d'encerclage, chaque extrémité libre étant ensuite insérée dans un orifice adjacent pour permettre le maintien dudit lien relativement à la plaquette.

Toutefois, le montage de ces liens peut être fastidieux en nécessitant une insertion ajustée desdits liens dans les orifices, le réglage conféré étant par ailleurs peu fiable relativement aux risques de modification voire de perte des liens durant l'utilisation des plaquettes.

On connaît également du document US-3 258 794 une plaquette de natation dont le dispositif de maintien comprend un évidement formé au travers de ladite plaquette et une tige coulissant dans ledit évidement, ladite tige présentant un disque monté sur son extrémité supérieure pour assurer la retenue axiale des doigts sur elle.

En particulier, une douille en caoutchouc entoure la tige pour permettre un ajustement de la hauteur et/ou de l'inclinaison du disque lors du placement des doigts. Pour ce faire, l'utilisateur peut notamment exercer un appui manuel sur le disque après avoir placé la tige entre ses doigts.

Toutefois, cette solution ne donne pas entière satisfaction, en ce que la douille ne permet pas de fiabiliser la retenue des doigts sur la plaquette lors de son utilisation, notamment consécutivement à un effort sur la paroi supérieure de la plaquette qui tendrait à ce que les doigts écarte le disque de ladite paroi et donc fasse perdre l'ajustement réalisé lors du placement initial desdits doigts.

L'invention vise à perfectionner l'art antérieur en proposant une plaquette de natation dont le dispositif de maintien de la partie distale du bras de l'utilisateur est facilement ajustable à la morphologie des doigts dudit utilisateur, et ce tout en garantissant la fiabilité dudit maintien lors de l'utilisation de la plaquette.

A cet effet, l'invention propose une plaquette de natation présentant une paroi supérieure sur laquelle est destinée à être fixée la partie distale d'un bras d'un utilisateur et une voilure inférieure de propulsion, ladite plaquette étant équipée d'un dispositif de maintien sur ladite partie distale, ledit dispositif comprenant un évidement formé au travers de ladite plaquette et un organe monté mobile dans ledit évidement suivant un axe, ledit organe présentant une interface qui est disposée au-dessus de la paroi supérieure, ladite interface étant agencée pour recevoir au moins un doigt dudit utilisateur et comprenant des moyens agencés pour assurer la retenue dudit au moins un doigt sur ladite interface, l'organe étant monté dans l'évidement en définissant une partie supérieure et une partie inférieure qui sont disposées respectivement au-dessus de la paroi supérieure et en-dessous de la voilure, lesdites parties supérieure et inférieure formant respectivement l'interface et une base de l'organe, ledit organe étant équipé d'un élément de contrainte élastique de son déplacement dans une position de maintien dudit au moins un doigt entre les moyens de retenue et la paroi supérieure, ledit élément de contrainte élastique étant disposé entre la voilure inférieure et l'organe, ledit élément étant comprimable réversiblement entre un état étendu de disposition dudit organe dans une position basse de maintien dudit au moins un doigt et un état comprimé de disposition dudit organe en position haute de placement dudit au moins un doigt sur l'interface, l'élément de contrainte élastique étant fixé à au moins une partie de base de l'organe, ledit élément présentant une dimension extérieure qui est supérieure à celle de l'évidement.

D'autres particularités et avantages de l'invention apparaîtront dans la description qui suit, faite en référence aux figures annexées qui représentent une plaquette de natation suivant l'invention, respectivement en perspective vue de dessus (figure 1), en vue de dessus (figure 2a), en coupe suivant le plan C de la figure 2a (figure 2b), en vue de côté (figure 3) et en vue de face (figure 4).

En relation avec ces figures, on décrit ci-dessous une plaquette de natation utilisée généralement par paire, en étant chacune portée par la partie distale du bras d'un utilisateur en vue d'un travail d'amélioration de la technique de nage et/ou de musculation desdits bras.

Dans cette description, les termes de positionnement dans l'espace sont notamment pris en référence à la position de la plaquette sur les figures. En particulier, les termes « avant », « arrière », « gauche » et « droite » sont relatifs à une disposition respectivement à gauche, à droite, en bas et en haut sur la figure 2a. Par ailleurs, les termes « axial » et « radial » sont pris en référence à l'axe A de déplacement de l'organe du dispositif de maintien, et correspondent à une direction respectivement parallèle et perpendiculaire à cet axe A.

En particulier, la plaquette est agencée pour s'étendre sous une partie distale du bras, à savoir au moins une partie de la main et/ou l'avant-bras de l'utilisateur, laissant l'articulation du coude libre pour permettre une gestuelle de nage correcte.

La plaquette comprend une paroi supérieure 1 sur laquelle est destinée à être fixée la partie distale du bras, ladite paroi pouvant présenter une géométrie plane ou complémentaire à ladite partie distale pour optimiser l'ergonomie. Avantageusement, la paroi supérieure 1 est agencée pour supporter indifféremment la partie distale du bras gauche ou du bras droit de l'utilisateur.

En relation avec les figures, la plaquette comprend une voilure inférieure 2 de propulsion qui est agencée pour améliorer la poussée dans l'eau et permettre une sensation de glisse optimale. En particulier, la voilure 2 s'étend au moins sous la paroi supérieure 1 en présentant des dimensions supérieures à celles de la partie distale fixée sur ladite paroi supérieure pour augmenter sa surface de propulsion, ladite voilure pouvant en outre présenter une forme ergonomique favorisant la stabilité de la nage. En variante, on connaît des plaquettes plus petites que la main qui servent à travailler la technique.

La plaquette est de préférence rigide pour une meilleure prise d'appui et est réalisée d'une seule pièce, par exemple par injection moulage d'un ou plusieurs matériaux thermoplastiques tels du polypropylène ou un matériau élastomère (SEBS). En variante, la plaquette peut être relativement souple, par exemple en étant réalisée avec une couche textile de type mesh qui est tendue dans un cadre.

Dans le mode de réalisation représenté, la plaquette présente des dimensions agencées pour s'étendre sous la main de l'utilisateur. En variante, la plaquette peut notamment être agencée pour ne s'étendre que sous les doigts de l'utilisateur, selon le type d'exercices réalisables avec ladite plaquette et/ou le niveau de natation de l'utilisateur.

La plaquette peut présenter plusieurs dimensions et/ou géométries, notamment selon la forme et les dimensions de la main et/ou des doigts, l'âge et/ou le sexe de l'utilisateur. Pour ce faire, des catégories d'utilisateurs peuvent être prédéfinies et, pour chacune d'elles, des dimensions standard peuvent être déterminées pour la plaquette.

En relation avec les figures 2b et 3, la paroi supérieure 1 présente des portées avant 3 et arrière 4 qui sont agencées pour recevoir respectivement les doigts et la paume de la main de l'utilisateur en appui sur elles, notamment en étant respectivement concave et convexe pour épouser ladite main et optimiser le confort d'utilisation. Par ailleurs, la voilure 2 présente une surface formée sous la paroi supérieure 1 en s'étendant notamment sous les portées avant 3 et arrière 4.

En particulier, on définit un plan transversal T pour la plaquette, ladite plaquette présentant une symétrie suivant un plan sagittal B perpendiculaire audit plan transversal T, afin notamment de favoriser un positionnement aligné de la main sur ladite plaquette.

Pour permettre le maintien de la partie distale sur la paroi supérieure 1, la plaquette est équipée d'un dispositif qui comprend un évidement 8 formé au travers d'elle, notamment sur la portée avant 3, ainsi qu'un organe 5 qui est monté mobile dans ledit évidement suivant un axe A.

L'organe 5 présente une interface 6 disposée au-dessus de la paroi supérieure 1, ladite interface étant agencée pour recevoir au moins un doigt de l'utilisateur et comprend des moyens agencés pour assurer la retenue notamment axiale et radiale dudit au moins un doigt sur elle. Dans le mode de réalisation représenté, l'interface 6 est agencée pour permettre sa disposition entre deux doigts de l'utilisateur.

En particulier, l'axe A de déplacement de l'organe 5 s'étend, en vue de face, suivant une direction perpendiculaire au plan transversal T de la plaquette et, en vue de côté, en formant un angle avec ledit plan transversal, par exemple compris entre 0 et 40°. Par ailleurs, pour assurer un bon maintien de la plaquette sur la main de l'utilisateur, l'organe 5 est monté sur ladite plaquette de manière à pouvoir disposer l'interface 6 entre le majeur et l'annulaire de ladite main, notamment en étant décalé vers la gauche ou vers la droite par rapport au plan sagittal B, selon la main sur laquelle ladite plaquette est destinée à être portée. En variante, une même plaquette peut être utilisée en disposant l'interface 6 entre l'index et le majeur pour une main ou entre le majeur et l'annulaire pour l'autre main.

Dans le mode de réalisation représenté, l'évidement comprend une fente 8 qui s'étend sur la plaquette suivant un plan longitudinal C perpendiculaire au plan transversal T. En outre, l'organe 5 s'étend dans le plan C et est monté mobile dans la fente 8 suivant un axe A contenu dans ledit plan C perpendiculairement au plan transversal T.

En particulier, le plan C s'étend parallèlement au plan sagittal B en étant décalé sur la droite par rapport audit plan sagittal, afin de permettre à la plaquette d'être portée sur la main droite d'un utilisateur en disposant l'interface 6 entre le majeur et l'annulaire de ladite main droite ou entre l'index et le majeur de la main gauche. En variante non représentée, le plan C peut être décalé sur la gauche par rapport au plan sagittal B, pour permettre à la plaquette d'être portée sur la main gauche d'un utilisateur en disposant l'interface 6 entre le majeur et l'annulaire de ladite main gauche ou entre l'index et le majeur de la main droite.

En outre, l'organe 5 est monté dans la fente 8 en définissant une partie supérieure et une partie inférieure qui sont disposées respectivement au-dessus de la paroi supérieure 1 et au-dessous de la voilure 2, lesdites parties supérieure et inférieure formant respectivement l'interface 6 et une base 9 de l'organe 5.

L'interface 6 comprend deux portées latérales opposées 10 qui sont espacées radialement d'une distance interdigitale, lesdites portées latérales étant conformées de sorte à pouvoir recevoir en appui respectivement une portion latérale interne d'un doigt, notamment par pincement desdits doigts autour de l'interface 6 lors de leur placement sur elle.

Par ailleurs, les moyens de retenue comprennent deux portées radiales 7 qui s'étendent de part et d'autre de l'interface 6, chacune desdites portées radiales étant conformée de sorte à pouvoir venir en appui sur respectivement une portion supérieure d'un doigt afin d'assurer sa retenue axiale. En particulier, l'organe 5 présente deux ailettes radiales 11 qui s'étendent de part et d'autre et depuis l'extrémité supérieure de l'interface 6, chaque ailette 11 présentant une portée inférieure radiale 7 destinée à venir en appui sur respectivement une portion supérieure d'un doigt. Selon une réalisation, les ailettes radiales 11 peuvent ne pas s'étendre parallèlement à la paroi supérieure 1 de la plaquette.

De façon avantageuse, le plan longitudinal C forme un plan de symétrie pour l'organe 5. En particulier, les ailettes radiales 11 s'étendent symétriquement de part et d'autre de l'interface 6 en étant venues de matière avec elle, notamment par moulage en une seule pièce.

Dans le mode de réalisation représenté, chaque portée radiale 7 présente une géométrie agencée pour assurer également la retenue radiale des doigts, notamment courbe pour être complémentaire à la portion supérieure de doigt sur laquelle elle est destinée à venir en appui, afin d'améliorer la retenue radiale dudit doigt sur l'interface 6 en épousant ladite portion supérieure.

En outre, chaque portée radiale 7 prolonge respectivement une portée latérale 10, notamment en étant reliée à ladite portée latérale par l'intermédiaire d'un congé courbe 12, afin d'épouser au mieux les portions du doigt destinées à venir en appui sur chacune desdites portées. Par ailleurs, au moins une portée latérale 10 et/ou radiale 7 peut être pourvue d'un revêtement de confort lors du de portage, notamment en matériau souple, par exemple à base d'un élastomère.

L'organe 5 est équipé d'un élément 13 de contrainte élastique de son déplacement dans une position de maintien des doigts entre les portées radiales 7 de retenue et la paroi supérieure 1, lesdits doigts étant notamment enserrés axialement et radialement entre ladite paroi supérieure et lesdites portées radiales dans ladite position de maintien. L'élément 13 de contrainte élastique peut notamment être réalisé en matériau élastomère, par exemple en caoutchouc ou en silicone.

En particulier, l'élément 13 de contrainte élastique est disposé entre la voilure inférieure 2 et l'organe 5, ledit élément étant comprimable réversiblement entre un état étendu de disposition dudit organe dans une position basse de maintien des doigts, et un état comprimé de disposition dudit organe en position haute de placement desdits doigts sur l'interface 6.

Ainsi, lorsqu'il enfile la plaquette, l'utilisateur n'a qu'à exercer un effort manuel sur l'organe 5 suivant l'axe A pour le déplacer en position haute, afin de disposer d'un espace suffisant entre les portées radiales 7 et la paroi supérieure 1 pour pouvoir placer ses doigts sur l'interface 6. Pour ce faire, il peut tirer vers le haut l'interface 6, notamment par préhension des ailettes 11, et/ou pousser vers le haut la base 9 et/ou l'élément 13.

Durant ce déplacement, l'élément 13 de contrainte élastique est disposé en état comprimé, de sorte que l'utilisateur n'a qu'à lâcher l'organe 5 pour libérer ledit élément, et ainsi permettre le déplacement dudit organe en position basse de maintien des doigts par retour élastique dudit élément vers son état étendu.

Dans le mode de réalisation représenté, l'élément 13 de contrainte élastique est fixé à au moins une partie de la base 9 de l'organe 5 et présente une dimension extérieure qui est supérieure à celle de l'évidement 8, afin de ne pas passer au travers dudit évidement et donc se comprimer lors du déplacement de l'organe 5 en position haute. Plus précisément, l'élément 13 est représenté fixé autour de la base 9. Selon une réalisation non représentée, l'élément 13 de contrainte élastique peut être formé d'une seule pièce avec l'organe 5.

En particulier, l'élément 13 de contrainte élastique est en appui supérieur contre la voilure 2 et fixé en appui inférieur contre une extrémité inférieure de la base 9, notamment en étant surmoulé ou assemblé à la base 9. En variante, l'élément 13 de contrainte élastique peut être surmoulé ou assemblé à la voilure inférieure 2 pour être fixé à ladite voilure et à l'organe 5.

En relation avec la figure 2b, la base 9 présente une empreinte axiale centrale 14 et deux empreintes radiales latérales 15 formées sur son extrémité inférieure, et dans lesquelles l'élément 13 de contrainte élastique est ancré respectivement axialement et radialement. En variante, la base 9 peut présenter au moins une empreinte latérale en forme de croix dans laquelle l'élément 13 de contrainte élastique est ancré.

Par ailleurs, l'élément 13 de contrainte élastique présente au moins un trou 16, notamment plusieurs trous 16 formés en regard de l'extrémité inférieure et/ou des portées avant et/ou arrière de la base 9, afin de faciliter sa déformation en état comprimé et son retour élastique en état étendu.

De façon avantageuse, éventuellement en complément des trous 16, des rainures, notamment au nombre de deux, peuvent être formées à l'intérieur de l'élément 13 pour dessiner sa déformation en compression et éviter ainsi que ledit élément ne risque de se désolidariser de la base 9.

En outre, comme représenté sur la figure 2b, l'organe 5 comprend au moins une butée 17 formée sur l'extrémité inférieure de l'interface 6, ladite butée venant en appui sur la paroi supérieure 1 afin de définir une position nominale dudit organe en l'absence de doigts. En particulier, l'élément 13 de contrainte élastique est agencé pour être sensiblement non contraint ou légèrement comprimé dans cette position nominale, assurant seulement le calage de l'organe 5 sur la plaquette.

En outre, pour fiabiliser le maintien de la main sur la paroi supérieure 1 lors de l'utilisation de la plaquette, l'élément 13 de contrainte élastique en état étendu peut conserver une compression suffisante pour exercer un effort de plaquage des doigts sur la paroi supérieure 1 par l'intermédiaire des portées radiales 7. En particulier, l'organe 5 peut être agencé pour que la butée 17 ne soit pas en appui sur la paroi supérieure 1 lorsque les doigts sont maintenus sous les portées radiales 7.

Le dispositif de maintien peut comprendre en outre au moins une sangle 18a, 18b agencée pour pouvoir maintenir sur la paroi supérieure 1 une portion de la partie distale du bras qui s'étend derrière les doigts de l'utilisateur. En particulier, lorsque la plaquette est destinée à être portée sur toute la main de l'utilisateur, la sangle 18a, 18b peut être agencée pour maintenir le poignet dudit utilisateur sur la portée arrière 4 de la paroi supérieure 1. Selon une réalisation avantageuse, au moins une sangle 18a, 18b est amovible afin de pouvoir utiliser la plaquette avec ou sans elle.

En relation avec les figures, le dispositif de maintien comprend deux sangles 18a, 18b qui présentent chacune une extrémité inférieure montée dans respectivement une fente arrière 19 de la plaquette, lesdites fentes étant formées sur la portée arrière 4 en étant symétriques par rapport au plan sagittal B.

En particulier, une première sangle 18a présente une extrémité supérieure à laquelle une boucle de réglage 20, par exemple en matériau plastique ou métallique, est associée par assemblage ou surmoulage. Selon une réalisation, la première sangle 18a peut être formée d'une partie en élastomère qui surmoule une boucle de réglage 20 réalisée en plastique rigide

Par ailleurs, la deuxième sangle 18b présente une extrémité libre 21 qui est montée coulissante dans la boucle de réglage 20, afin de permettre, par traction de ladite extrémité libre, le réglage de la longueur de la deuxième sangle et ainsi permettre, quel que soit l'utilisateur, un plaquage adéquat de son poignet sur la portée arrière 4 de la paroi supérieure 1.

Les sangles 18a, 18b peuvent être réalisées en matériau thermoplastique ou se présenter sous la forme de bandes textiles résistantes, par exemple à base de nylon, leurs extrémités inférieures étant fixées dans les fentes 19. Les sangles 18a, 18b peuvent également être montées coulissantes dans les fentes 19, notamment en présentant des extrémités inférieures qui sont bloquées de manière réversible dans lesdites fentes en fin de coulissement.

Par ailleurs, la boucle de réglage 20 peut être autobloquante, afin de permettre un plaquage et un desserrage rapides. En relation avec les figures, notamment la figure 2a, la boucle de réglage 20 est formée en une seule pièce en présentant un logement 22 défini entre deux parois longitudinales 23, une tirette supérieure 24 et une paroi inférieure 25 reliant lesdites parois longitudinales en délimitant transversalement ledit logement.

L'extrémité supérieure de la première sangle 18a est associée à la paroi inférieure 25, la deuxième sangle 18b étant montée dans le logement 22. En particulier, le logement 22 est équipé d'un axe central 26 autour duquel la sangle 18b est montée coulissante, ladite sangle étant engagée dans deux fentes de montage formées de part et d'autre dudit axe central. Le logement 22 est agencé pour autoriser le coulissement de la sangle 18b dans un sens de plaquage par tirage de son extrémité libre 21 et bloquer le coulissement dans le sens opposé en l'absence dudit tirage.

Lorsque l'utilisateur souhaite finaliser la fixation de la plaquette sur sa main, il lui suffit de tirer l'extrémité libre 21 vers l'extérieur de la sangle 18b pour provoquer son coulissement dans le sens de plaquage. Par ailleurs, le soulèvement de la tirette 24 vers le haut permet de libérer le coulissement dans le sens opposé pour pouvoir retirer la plaquette après utilisation.

## Revendications

1. Plaquette de natation présentant une paroi supérieure (1) sur laquelle est destinée à être fixée la partie distale d'un bras d'un utilisateur et une voilure inférieure (2) de propulsion, ladite plaquette étant équipée d'un dispositif de maintien sur ladite partie distale, ledit dispositif comprenant un évidement (8) formé au travers de ladite plaquette et un organe (5) monté mobile dans ledit évidement suivant un axe (A), ledit organe présentant une interface (6) qui est disposée au-dessus de la paroi supérieure (1), ladite interface étant agencée pour recevoir au moins un doigt dudit utilisateur et comprenant des moyens agencés pour assurer la retenue dudit au moins un doigt sur ladite interface, l'organe (5) étant monté dans l'évidement (8) en définissant une partie supérieure et une partie inférieure qui sont disposées respectivement au-dessus de la paroi supérieure (1) et en-dessous de la voilure (2), lesdites parties supérieure et inférieure formant respectivement l'interface (6) et une base (9) de l'organe (5), ledit organe étant équipé d'un élément (13) de contrainte élastique de son déplacement dans une position de maintien dudit au moins un doigt entre les moyens de retenue (7) et la paroi supérieure (1), ladite plaquette étant **caractérisée en ce que** ledit élément de contrainte élastique est disposé entre la voilure inférieure (2) et l'organe (5), ledit élément étant comprimable réversiblement entre un état étendu de disposition dudit organe dans une position basse de maintien dudit au moins un doigt et un état comprimé de disposition dudit organe en position haute de placement dudit au moins un doigt sur l'interface (6), et **en ce que** l'élément (13) de contrainte élastique est fixé à au moins une partie de base (9) de l'organe (5), ledit élément présentant une dimension extérieure qui est supérieure à celle de l'évidement (8).

2. Plaquette de natation selon la revendication 1, **caractérisée en ce que** l'axe (A) de déplacement de l'organe (5) s'étend, en vue de face, suivant une direction perpendiculaire à un plan transversal (T) de la plaquette et, en vue de côté, en formant un angle avec ledit plan transversal.

3. Plaquette de natation selon l'une des revendications 1 ou 2, **caractérisée en ce que** l'interface (6) comprend deux portées latérales opposées (10) qui sont espacées radialement d'une distance interdigitale permettant la disposition de ladite interface entre deux doigts, les portées (10) étant conformées de sorte à pouvoir recevoir en appui respectivement une portion latérale interne d'un doigt.

4. Plaquette de natation selon la revendication 3, **caractérisée en ce que** les moyens de retenue comprennent deux portées radiales (7) qui s'étendent de part et d'autre de l'interface (6), chacune desdites portées étant conformée de sorte à pouvoir venir en appui sur respectivement une portion supérieure d'un doigt afin d'assurer sa retenue axiale.

5. Plaquette de natation selon la revendication 4, **caractérisée en ce que** les portées radiales (7) s'étendent depuis l'extrémité supérieure de l'interface (6).

6. Plaquette de natation selon l'une des revendications 4 ou 5, **caractérisée en ce que** les portées radiales (7) présentent une géométrie agencée pour assurer également la retenue radiale des doigts.

7. Plaquette selon l'une quelconque des revendications 4 à 6, **caractérisée en ce que** chacune des portées radiales (7) prolonge respectivement une portée latérale (10).

8. Plaquette selon l'une quelconque des revendications 3 à 7, **caractérisée en ce qu'**au moins une portée latérale (10) et/ou radiale (7) est pourvue d'un revêtement de confort.

9. Plaquette de natation selon l'une quelconque des revendications 1 à 8, **caractérisée en ce que** l'élément (13) de contrainte élastique est en appui supérieur contre la voilure (2).

10. Plaquette de natation selon l'une quelconque des revendications 1 à 9, **caractérisée en ce que** l'élément (13) de contrainte élastique est surmoulé ou assemblé à la base (9) et/ou à la voilure inférieure (2).

11. Plaquette de natation selon l'une quelconque des revendications 1 à 10, **caractérisée en ce que** la base (9) présente au moins une empreinte (14) dans laquelle l'élément (13) de contrainte élastique est ancré axialement.

12. Plaquette de natation selon l'une quelconque des revendications 1 à 11, **caractérisée en ce que** l'élément (13) de contrainte élastique est formé d'une seule pièce avec l'organe (5).

13. Plaquette de natation selon l'une quelconque des revendications 1 à 12, **caractérisée en ce que** l'organe (5) comprend au moins une butée (17) qui est en appui sur la paroi supérieure (1) afin de définir une position nominale dudit organe en l'absence de doigt, dans laquelle l'élément (13) de contrainte élastique est agencé pour être sensiblement non contraint ou légèrement comprimé.

14. Plaquette de natation selon l'une quelconque des revendications 1 à 13, **caractérisée en ce que** des rainures sont formées à l'intérieur de l'élément (13) pour dessiner sa déformation en compression.

15. Plaquette de natation selon l'une quelconque des revendications 1 à 14, **caractérisée en ce que** l'élément (13) de contrainte élastique présente au moins un trou (16) afin de faciliter sa déformation en état comprimé et son retour élastique en état étendu.

16. Plaquette de natation selon l'une quelconque des revendications 1 à 15, **caractérisée en ce que** le dispositif de maintien comprend en outre au moins une sangle (18a, 18b) agencée pour pouvoir maintenir sur la paroi supérieure (1) une portion de la partie distale du bras qui s'étend derrière les doigts de l'utilisateur.

17. Plaquette de natation selon l'une quelconque des revendications 1 à 16, **caractérisée en ce que** l'organe (5) est monté sur ladite plaquette en étant décalé vers la gauche ou vers la droite par rapport au plan sagittal B de ladite plaquette.

## Patentansprüche

1. Handpaddel zum Schwimmen, aufweisend eine obere Wand (1), an welcher der distale Teil eines Arms eines Benutzers bestimmt ist, befestigt zu sein, und ein unteres Antriebssegel (2), wobei das Paddel auf dem distalen Teil mit einer Haltevorrichtung ausgestattet ist, wobei die Vorrichtung eine Aussparung (8) umfasst, die durch das Paddel gebildet ist, und ein Organ (5), das in der Aussparung gemäß einer Achse (A) beweglich angebracht ist, wobei das Organ eine Schnittstelle (6) aufweist, die über der oberen Wand (1) angebracht ist, wobei die Schnittstelle eingerichtet ist, um mindestens einen Finger des Benutzers aufzunehmen und Mittel umfasst, die eingerichtet sind, um den Halt des mindestens einen Fingers auf der Schnittstelle zu sichern, wobei das Organ (5) in der Aussparung (8) angebracht ist, indem es einen oberen Teil und einen unteren Teil definiert, die jeweils über der oberen Wand (1) und unter dem Segel (2) angeordnet sind, wobei der obere und untere Teil jeweils die Schnittstelle (6) und eine Basis (9) des Organs (5) bilden, wobei das Organ mit einem elastischen Belastungselement (13) seiner Verlagerung in eine Halteposition des mindestens einen Fingers zwischen den Haltemitteln (7) und der oberen Wand (1) ausgestattet ist, wobei das Paddel **dadurch gekennzeichnet ist, dass** das elastische Belastungselement zwischen dem unteren Segel (2) und dem Organ (5) angeordnet ist, wobei das Element zwischen einem ausgebreitetem Zustand der Anordnung des Organs in einer niedrigen Halteposition des mindestens einen Fingers und einem komprimierten Zustand der Anordnung des Organs in hoher Platzierungsposition des mindestens einen Fingers auf der Schnittstelle (6) reversibel komprimierbar ist, und dass das elastische Belastungselement (13) an mindestens einem Basisteil (9) des Organs (5) befestigt ist, wobei das Element eine Außenabmessung aufweist, die größer als die der Aussparung (8) ist.

2. Handpaddel zum Schwimmen nach Anspruch 1, **dadurch gekennzeichnet, dass** sich die Verlagerungsachse (A) des Organs (5) in der Vorderansicht gemäß einer Richtung erstreckt, die senkreicht zu einer transversalen Ebene (T) des Paddels ist und in der Seitenansicht, indem sie einen Winkel mit der transversalen Ebene bildet.

3. Handpaddel zum Schwimmen nach einem der Ansprüche 1 oder 2, **dadurch gekennzeichnet, dass** die Schnittstelle (6) zwei gegenüberliegende seitliche Ausladungen (10) umfasst, die radial in einem Zwischenfingerabstand beabstandet sind, der die Anordnung der Schnittstelle zwischen zwei Fingern erlaubt, wobei die Ausladungen (10) derart ausgebildet sind, dass sie jeweils einen inneren seitlichen Abschnitt eines Fingers abgestützt aufnehmen können.

4. Handpaddel zum Schwimmen nach Anspruch 3, **dadurch gekennzeichnet, dass** die Haltemittel zwei radiale Ausladungen (7) umfassen, die sich beiderseits der Schnittstelle (6) erstrecken, wobei jede der Ausladungen derart ausgebildet ist, dass sie auf jeweils einem oberen Abschnitt eines Fingers in Abstützung gelangen kann, um dessen axialen Halt zu sichern.

5. Handpaddel zum Schwimmen nach Anspruch 4, **dadurch gekennzeichnet, dass** sich die radialen Ausladungen (7) ab dem oberen Ende der Schnittstelle (6) erstrecken.

6. Handpaddel zum Schwimmen nach einem der Ansprüche 4 oder 5, **dadurch gekennzeichnet, dass** die radialen Ausladungen (7) eine Geometrie aufweisen, die eingerichtet ist, um ebenfalls den radialen Halt der Finger zu sichern.

7. Paddel nach einem der Ansprüche 4 bis 6, **dadurch gekennzeichnet, dass** jede der radialen Ausladungen (7) jeweils eine seitliche Ausladung (10) verlängert.

8. Paddel nach einem der Ansprüche 3 bis 7, **dadurch gekennzeichnet, dass** mindestens eine seitliche (10) und/oder radiale (7) Ausladung mit einem Komfortüberzug versehen ist.

9. Handpaddel zum Schwimmen nach einem der Ansprüche 1 bis 8, **dadurch gekennzeichnet, dass** das elastische Belastungselement (13) in oberer Abstützung auf dem Segel (2) ist.

10. Handpaddel zum Schwimmen nach einem der Ansprüche 1 bis 9, **dadurch gekennzeichnet, dass** das elastische Belastungselement (13) an der Basis (9) und/oder am unteren Segel (2) überformt oder zusammengesetzt ist.

11. Handpaddel zum Schwimmen nach einem der Ansprüche 1 bis 10, **dadurch gekennzeichnet, dass** die Basis (9) mindestens einen Abdruck (14) aufweist, in dem das elastische Belastungselement (13) axial verankert ist.

12. Handpaddel zum Schwimmen nach einem der Ansprüche 1 bis 11, **dadurch gekennzeichnet, dass** das elastische Belastungselement (13) mit dem Organ (5) aus einem einzigen Teil gebildet ist.

13. Handpaddel zum Schwimmen nach einem der Ansprüche 1 bis 12, **dadurch gekennzeichnet, dass** das Organ (5) mindestens einen Anschlag (17) umfasst, der auf der oberen Wand (1) in Abstützung ist, um eine nominale Position des Organs bei Abwesenheit des Fingers zu definieren, in welcher das elastische Belastungselement (13) eingerichtet ist, um etwa nicht belastet oder leicht komprimiert zu sein.

14. Handpaddel zum Schwimmen nach einem der Ansprüche 1 bis 13, **dadurch gekennzeichnet, dass** im Inneren des Elements (13) Rillen gebildet sind, um seine Kompressionsverformung zu beschreiben.

15. Handpaddel zum Schwimmen nach einem der Ansprüche 1 bis 14, **dadurch gekennzeichnet, dass** das elastische Belastungselement (13) mindestens ein Loch (16) aufweist, um seine Verformung im komprimierten Zustand und seine elastische Rückkehr in den ausgebreiteten Zustand zu erleichtern.

16. Handpaddel zum Schwimmen nach einem der Ansprüche 1 bis 15, **dadurch gekennzeichnet, dass** die Haltevorrichtung ferner mindestens einen Gurt (18a, 18b) umfasst, der eingerichtet ist, um auf der oberen Wand (1) einen Abschnitt des distalen Teils des Arms zu halten, der sich hinter den Fingern des Benutzers erstreckt.

17. Handpaddel zum Schwimmen nach einem der Ansprüche 1 bis 16, **dadurch gekennzeichnet, dass** das Organ (5) auf dem Paddel angebracht ist, indem es nach links oder nach rechts im Verhältnis zur sagittalen Ebene B des Paddels versetzt ist.

## Claims

1. Hand paddle for swimming having an upper wall (1) to which the distal portion of a user's arm is intended to be attached and a lower propulsion blade (2), said hand paddle being equipped with a device for holding the hand paddle on said distal portion, said device comprising an aperture (8) formed through said hand paddle and a member (5) mounted movable in said aperture along an axis (A), said member having an interface (6) that is arranged above the upper wall (1), said interface being arranged to receive at least one finger of said user and comprising means arranged to hold said at least one finger against said interface, the member (5) being mounted in the aperture by defining an upper part and a lower part which are arranged respectively above the upper wall (1) and below the blade (2), said upper and lower parts forming respectively the interface (6) and a base (9) of the member (5), said member being equipped with an element (13) elastically constraining the movement thereof in a position for holding said at least one finger between the means of holding (7) and the upper wall (1), said hand paddle being **characterised in that** said elastically constraining element is arranged between the lower blade (2) and the member (5), said element being reversibly compressible between an extended state for placing said member in a low position for holding said at least one finger and a compressed state for placing said member in a high position for positioning said at least one finger on the interface (6), and **in that** the elastically constraining element (13) is attached to at least one portion of the base (9) of the member (5), said element having an outer dimension which is greater than that of the aperture (8).

2. Hand paddle for swimming according to claim 1, **characterised in that** the axis (A) of movement of the member (5) extends, as a front view, along a direction perpendicular to a transversal plane (T) of the hand paddle and, as a side view, by forming an angle with said transversal plane.

3. Hand paddle for swimming according to one of claims 1 or 2, **characterised in that** the interface (6) comprises two opposite lateral surfaces (10) which are radially spaced by an interdigital distance allowing for the positioning of said interface between two fingers, the surfaces (10) being shaped in such a way as to be able to receive as support respectively an internal lateral portion of a finger.

4. Hand paddle for swimming according to claim 3, **characterised in that** the means for holding comprise two radial surfaces (7) that extend on either side of the interface (6), each one of said surfaces being shaped in such a way as to be able to press against respectively an upper portion of a finger in order to provide the axial holding thereof.

5. Hand paddle for swimming according to claim 4, **characterised in that** the radial surfaces (7) extend from the upper end of the interface (6).

6. Hand paddle for swimming according to one of claims 4 or 5, **characterised in that** the radial surfaces (7) have a geometry arranged to also provide the radial holding of the fingers.

7. Hand paddle according to any of claims 4 to 6, **characterised in that** each one of the radial surfaces (7) respectively extends a lateral surface (10).

8. Hand paddle according to any of claims 3 to 7, **characterised in that** at least one lateral (10) and/or radial (7) surface is provided with a comfort coating.

9. Hand paddle for swimming according to any of claims 1 to 8, **characterised in that** the elastically constraining element (13) is in upper support against the blade (2).

10. Hand paddle for swimming according to any of claims 1 to 9, **characterised in that** the elastically constraining element (13) is overmoulded or assembled to the base (9) and/or to the lower blade (2).

11. Hand paddle for swimming according to any of claims 1 to 10, **characterised in that** the base (9) has at least one imprint (14) wherein the elastically constraining element (13) is axially anchored.

12. Hand paddle for swimming according to any of claims 1 to 11, **characterised in that** the elastically constraining element (13) is formed from a single piece with the member (5) .

13. Hand paddle for swimming according to any of claims 1 to 12, **characterised in that** the member (5) comprises at least one abutment (17) that is pressing against the upper wall (1) in order to define a nominal position of said member in the absence of a finger, wherein the elastically constraining element (13) is arranged to be substantially non-stressed or slightly compressed.

14. Hand paddle for swimming according to any of claims 1 to 13, **characterised in that** grooves are formed inside the element (13) in order to design the deformation thereof in compression.

15. Hand paddle for swimming according to any of claims 1 to 14, **characterised in that** the elastically constraining element (13) has at least one hole (16) in order to facilitate the deformation thereof in the compressed state and its elastic return in the extended state.

16. Hand paddle for swimming according to any of claims 1 to 15, **characterised in that** the device for holding further comprises at least one strap (18a, 18b) arranged in order to be able to hold on the upper wall (1) a portion of the distal portion of the arm that extends behind the fingers of the user.

17. Hand paddle for swimming according to any of claims 1 to 16, **characterised in that** the member (5) is mounted on said hand paddle by being offset towards the left or towards the right with respect to the sagittal plane B of said hand paddle.
